# EUROPÄISCHE PATENTANMELDUNG

(11) **EP 4 325 014 A1**
(43) Veröffentlichungstag der Anmeldung: **21.02.2024**
(21) Anmeldenummer: 23191726.1
(22) Anmeldetag: 16.08.2023
(51) Int. Cl.: E05F 3/22

(54) **FESTSTELLEINRICHTUNG SOWIE TÜRANTRIEB**

(30) Priorität: 17.08.2022 DE 102022208522
(71) Anmelder: GEZE GmbH, 71229 Leonberg (DE)
(72) Erfinder: Buess, Roland, 71263 Weil der Stadt (DE); Walter, Ingo, 70184 Stuttgart (DE)
(74) Vertreter: Witte, Weller & Partner Patentanwälte mbB

(57) **Zusammenfassung**

Die vorliegende Erfindung betrifft eine Feststelleinrichtung (10) zum Feststellen eines in einer Gleitschiene (110) verschiebbar gelagerten Gleitsteins (80) eines Türantriebs (100) zum automatischen Schließen einer Tür, wobei die Feststelleinrichtung (10) ein Sperrelement (14) mit einem Sperrabschnitt (16) und einen bestrombaren Elektromagneten (60) aufweist, wobei das Sperrelement (14) zwischen einer Freigabeposition und einer Sperrposition bewegbar ist und im montierten Zustand in seiner Sperrposition mit dem Sperrabschnitt (16) eine mit einer Schließbewegung (82) der Tür gekoppelte Bewegung des Gleitsteins (80) am Sperrelement (14) vorbei sperrt, und wobei der Elektromagnet (60) in seinem bestromten Zustand das Sperrelement (14) in seiner Sperrposition arretiert. Ferner betrifft die Erfindung einen Türantrieb (100) zum automatischen Schließen einer Tür, aufweisend eine Gleitschiene (110) und einen in der Gleitschiene (110) verschiebbar gelagerten Gleitstein (80) sowie eine Feststelleinrichtung (10) zum Feststellen des Gleitsteins (80).

## Beschreibung

Die Erfindung betrifft eine Feststelleinrichtung zum Feststellen eines in einer Gleitschiene verschiebbar gelagerten Gleitsteins eines Türantriebs zum automatischen Schließen einer Tür, wobei die Feststelleinrichtung ein Sperrelement mit einem Sperrabschnitt und einen bestrombaren Elektromagneten aufweist, wobei das Sperrelement zwischen einer Freigabeposition und einer Sperrposition bewegbar ist und im montierten Zustand in seiner Sperrposition mit dem Sperrabschnitt eine mit einer Schließbewegung der Tür gekoppelte Bewegung des Gleitsteins am Sperrelement vorbei sperrt, und wobei der Elektromagnet in seinem bestromten Zustand das Sperrelement in seiner Sperrposition arretiert. Ferner betrifft die Erfindung einen Türantrieb zum automatischen Schließen einer Tür, aufweisend eine Gleitschiene und einen in der Gleitschiene verschiebbar gelagerten Gleitstein sowie eine Feststelleinrichtung zum Feststellen des Gleitsteins.

Bekannte Feststelleinrichtungen für Gleitsteine von Türantrieben zum automatischen Schließen einer Tür, sogenannte Gleitschienentürschließer, weisen Betätigungselemente beziehungsweise Mechaniken zum Sperren einer Schließbewegung des Gleitsteins auf. Oftmals werden diese Mechaniken von einem Elektromagneten arretiert. Bei einem Einsatz an Brandschutztüren wird die Stromversorgung im Brandfall aktiv, bei einem Stromausfall passiv, gekappt und der Elektromagnet gibt die Mechanik frei. Dadurch kann der Gleitstein die Mechanik der Feststelleinrichtung passieren und die Tür schließt.

Die interne Ausgestaltung und Anordnung der mechanischen Betätigungselemente entscheidet über Effizienz und Auslösesicherheit der jeweiligen Feststelleinrichtung. Bei bekannten Feststelleinrichtungen wird oftmals eine Haltekraft zum Sperren des Gleitsteins durch die Mechanik selbst erzeugt, beispielsweise durch Federelemente. Der Elektromagnet hingegen wird dafür verwendet, eine Bewegung der Betätigungselemente zu blockieren, beispielsweise durch formschlüssiges Eingreifen in eines der Betätigungselemente.

Dies führt insgesamt zu einem oftmals komplizierten mechanischen Aufbau der Feststelleinrichtung, wodurch eine Fehleranfälligkeit erhöht sein kann. Auch können interne Reibungsverluste auftreten, die oftmals nicht zu vernachlässigen sind. Um eine hohe Betriebssicherheit der Feststelleinrichtung zu gewährleisten, die insbesondere bei einem Einsatz an sicherheitsrelevanten Türen wie Brandschutztüren erforderlich ist, müssen genaue Fertigungstoleranzen eingehalten werden. Auch erschwert die zur Bereitstellung der erforderlichen Haltekraft nötige Größe der eingesetzten Federelemente eine wünschenswerte kompakte Ausgestaltung der Feststelleinrichtung.

Es ist daher Aufgabe der vorliegenden Erfindung, voranstehend beschriebene Nachteile von bekannten Feststelleinrichtungen sowie von bekannten Türantrieben des Stands der Technik zumindest teilweise zu beheben. Insbesondere ist es Aufgabe der vorliegenden Erfindung, eine Feststelleinrichtung sowie einen Türantrieb zu schaffen, die mechanisch besonders einfach und darüber hinaus besonders kompakt aufgebaut sind sowie eine geringe Fehleranfälligkeit und eine hohe Betriebssicherheit aufweisen.

Voranstehende Aufgabe wird durch die Patentansprüche gelöst. Insbesondere wird die Aufgabe durch eine Feststelleinrichtung mit den Merkmalen des unabhängigen Anspruchs 1 sowie durch einen Türantrieb mit den Merkmalen des Anspruchs 13 gelöst. Weitere Merkmale und Vorteile der erfindungsgemäßen Feststelleinrichtung sowie des erfindungsgemäßen Türantriebs ergeben sich aus den Unteransprüchen, der Beschreibung und den Zeichnungen.

Gemäß der Erfindung wird die Aufgabe gelöst durch eine Feststelleinrichtung zum Feststellen eines in einer Gleitschiene verschiebbar gelagerten Gleitsteins eines Türantriebs zum automatischen Schließen einer Tür, wobei die Feststelleinrichtung ein Sperrelement mit einem Sperrabschnitt und einen bestrombaren Elektromagneten aufweist, wobei das Sperrelement zwischen einer Freigabeposition und einer Sperrposition bewegbar ist und im montierten Zustand in seiner Sperrposition mit dem Sperrabschnitt eine mit einer Schließbewegung der Tür gekoppelte Bewegung des Gleitsteins am Sperrelement vorbei sperrt, und wobei der Elektromagnet in seinem bestromten Zustand das Sperrelement in seiner Sperrposition arretiert. Die erfindungsgemäße Feststelleinrichtung ist dadurch gekennzeichnet, dass die Feststelleinrichtung ein Koppelgetriebe aufweist, wobei das Koppelgetriebe eine erste Schwinge, eine zweite Schwinge und eine sowohl mit der ersten Schwinge als auch mit der zweiten Schwinge drehbar verbundene Koppelstange umfasst, wobei die erste Schwinge das Sperrelement bildet und die zweite Schwinge einen Kontaktabschnitt für ein Anschlagen eines Kontaktendes einer durch den Elektromagnet verschiebbaren Ankerstange aufweist, wobei der Elektromagnet in seinem bestromten Zustand die Ankerstange in eine Aktivstellung verschiebt, und dadurch über das Koppelgetriebe das Sperrelement in dessen Sperrposition arretiert.

Die erfindungsgemäße Feststelleinrichtung ist für einen Einsatz in Türantrieben zum automatischen Schließen von Türen, insbesondere in Gleitschienentürschlie-βern, vorgesehen. Dafür kann zum Beispiel die erfindungsgemäße Feststelleinrichtung in und/oder an einer Gleitschiene des Türantriebs, in der der Gleitstein verschiebbar geführt ist, angeordnet werden. Besonders bevorzugt kann hierbei die erfindungsgemäße Feststelleinrichtung einen sicheren Betrieb eines derartigen Türantriebs an Brandschutztüren gewährleisten.

Für ein Sperren eines Gleitsteins des Türantriebs weist die erfindungsgemäße Feststelleinrichtung ein Sperrelement auf, das durch einen Elektromagneten in einer Sperrposition arretiert werden kann. In dieser Sperrposition verhindert das Sperrelement durch einen Sperrabschnitt eine Bewegung des Gleitsteins am Sperrelement vorbei. Da eine Bewegung der Tür mit einer Bewegung des Gleitsteins gekoppelt ist, wird dadurch die Tür in einer Offenstellung gehalten. Bevorzugt kann für dieses Sperren beispielsweise der Sperrabschnitt in einen Fahrweg des Gleitsteins in der Gleitschiene hineinragen.

Wird die Bestromung des Elektromagneten aufgehoben, beispielsweise aktiv durch Abschalten einer Stromversorgung oder durch einen Stromausfall, wie es bei einem Brandfall oftmals vorkommen kann, wird die Arretierung des Sperrelements in dessen Sperrposition aufgehoben und der Gleitstein kann die Feststelleinrichtung passieren und seine Bewegung in Schließrichtung fortsetzen. Im Ergebnis schließt sich die Tür.

Erfindungswesentlich weist die erfindungsgemäße Feststelleinrichtung ein Koppelgetriebe auf. Das Koppelgetriebe ist insbesondere für eine direkte Übertragung beziehungsweise Übersetzung einer durch den Elektromagneten erzeugten Magnetkraft in eine Haltekraft, mit der das Sperrelement die Bewegung des Gleitsteins sperrt, eingesetzt.

Als wesentliche Bauelemente umfasst das Koppelgetriebe eine erste und eine zweite Schwinge, die jeweils in der Feststelleinrichtung, beispielsweise in einem Gehäuse der Feststelleinrichtung, drehbar gelagert sind. Beide Schwingen sind durch eine Koppelstange miteinander gekoppelt, die jeweils mit beiden Schwingen drehbar verbunden ist. Mit anderen Worten, die Bewegungen der einzelnen Elemente des Koppelgetriebes sind fest miteinander korreliert. Es bewegen sich immer alle Elemente des Koppelgetriebes, ist eines der Elemente in seiner Bewegung blockiert, so ist das gesamte Koppelgetriebe blockiert.

Insbesondere ist erfindungsgemäß vorgesehen, dass die erste Schwinge das Sperrelement bildet. Somit weist die erste Schwinge auch den Sperrabschnitt auf und kann in die Sperrposition gebracht werden, in der der Sperrabschnitt den Gleitstein sperren kann. Gleichzeitig weist die zweite Schwinge einen Kontaktabschnitt auf, an den ein Kontaktende einer Ankerstange anschlagen kann.

Diese Ankerstange wiederum kann durch den Elektromagneten verschoben werden. Insbesondere wird die Ankerstange bei Bestromung des Elektromagneten in eine Aktivstellung verschoben, in der oben genanntes Anschlagen eintritt. Der Elektromagnet hält die Ankerstange anschließend in dieser Aktivstellung, die Ankerstange ist mit anderen Worten bei bestromtem Elektromagneten in der Aktivstellung fixiert. Der Kontakt zwischen dem Kontaktende und dem Kontaktabschnitt, mit anderen Worten zwischen der Ankerstange und der zweiten Schwinge, kann hierbei erst beim tatsächlichen Erreichen der Aktivstellung durch die Ankerstange oder bereits vorher noch während des Verschiebens der Ankerstange eintreten.

In ihrer Aktivstellung schlägt, wie oben beschrieben, die Ankerstange an der zweiten Schwinge an und verhindert dadurch eine Bewegung der zweiten Schwinge in Richtung der Ankerstange. Hierbei ist das gesamte Koppelgetriebe derart aufgebaut, dass gleichzeitig die von der ersten Schwinge und damit vom Sperrelement eingenommene Position der Sperrposition entspricht. Auf diese Weise wird in der erfindungsgemäßen Feststelleinrichtung somit das Sperrelement über das Koppelgetriebe durch den Elektromagneten in dessen Sperrposition arretiert. Die durch das Sperrelement auf den Gleitstein übertragene Haltekraft basiert im Wesentlichen auf der durch den Elektromagneten erzeugten Magnetkraft, die durch das Koppelgetriebe übermittelt und übersetzt wird. Bevorzugt kann hierbei vorgesehen sein, dass das Koppelgetriebe die Magnetkraft in eine im Vergleich dazu größere Haltekraft übersetzt. Hierdurch können zum Beispiel kleinere Elektromagneten eingesetzt werden und somit insgesamt die erfindungsgemäße Feststelleinrichtung kompakter ausgebildet werden.

Zusammenfassend stellt das voranstehend beschriebene Koppelgetriebe ein mechanisch sehr einfaches System dar, das darüber hinaus auch nur einen geringen Bauraumbedarf aufweist. Aufwändige Konstruktionen, umfassend beispielsweise mechanische Energiespeicher wie Federelemente zum Erzeugen der Haltekraft oder genau aufeinander abgestimmte Elementabschnitte zum Ermöglichen eines formschlüssigen Eingriffs zum Arretieren des Sperrelements in seiner Sperrposition, können vermieden werden. Durch die Einfachheit des Aufbaus kann insbesondere auch eine Fehleranfälligkeit verringert und dadurch eine Betriebssicherheit der erfindungsgemäßen Feststelleinrichtung erhöht werden.

Ferner kann die erfindungsgemäße Feststelleinrichtung dahingehend ausgebildet sein, dass die erste Schwinge als einarmiger Hebel mit einer drehbaren Lagerung an einem ersten Ende des Hebels um eine erste Lagerstelle und mit einer drehbaren Verbindung mit der Koppelstange an einem entgegengesetzten zweiten Ende des Hebels ausgebildet ist, und/oder dass die zweite Schwinge als einarmiger Hebel mit einer drehbaren Lagerung um eine zweite Lagerstelle an einem ersten Ende des Hebels und mit einer drehbaren Verbindung mit der Koppelstange an einem entgegengesetzten zweiten Ende des Hebels ausgebildet ist. Bevorzugt sind beide Schwingen als einarmige Hebel ausgebildet. Der effektive Hebelarm des jeweiligen Hebels erstreckt sich von der entsprechenden Lagerstelle des Hebels zum Ort der drehbaren Lagerung der Koppelstange an diesem Hebel. Die Form der ersten beziehungsweise zweiten Schwinge kann dem effektiven Hebelarm folgen oder von diesem auch abweichen. Einarmige Hebel sind mechanisch besonders einfache Bauelemente. Bereits durch eine Wahl einer Länge des jeweiligen effektiven Hebelarms kann besonders einfach ein Übersetzungsverhältnis des gesamten Koppelgetriebes eingestellt werden.

Darüber hinaus kann die erfindungsgemäße Feststelleinrichtung dadurch weiterentwickelt sein, dass der Sperrabschnitt zwischen den beiden Enden der ersten Schwinge, bevorzugt im mittleren Drittel der ersten Schwinge, angeordnet ist, und/oder dass der Kontaktabschnitt zwischen den beiden Enden der zweiten Schwinge, bevorzugt im mittleren Drittel der zweiten Schwinge, angeordnet ist.

Insbesondere sind hierbei die erste und/oder die zweite Schwinge als einarmiger Hebel ausgebildet. Sowohl der Sperrabschnitt als auch der Kontaktabschnitt stellen denjenigen Abschnitt der jeweiligen Schwinge dar, die mit Elementen außerhalb des Koppelgetriebes in Kontakt treten, nämlich mit dem Gleitstein beziehungsweise der Ankerstange. Die Position des Sperrabschnitts beziehungsweise des Kontaktabschnitts entlang des jeweiligen einarmigen Hebels bestimmt den Abstand dieses Kontakts insbesondere zur Lagerstelle der entsprechenden Schwinge. Auch auf diese Weise kann das Übersetzungsverhältnis des gesamten Koppelgetriebes auf besonders einfache Weise beeinflusst und damit eingestellt werden.

Gemäß einer Weiterentwicklung kann die erfindungsgemäße Feststelleinrichtung auch dadurch gekennzeichnet sein, dass sich bei einer Bewegung des Sperrelements in seine Sperrposition die erste Schwinge um die erste Lagerstelle in einer ersten Drehrichtung und die zweite Schwinge um die zweite Lagerstelle in einer zweiten Drehrichtung drehen, wobei die erste Drehrichtung und die zweite Drehrichtung entgegengesetzt sind. Auf diese Weise können sich Belastungen, die an den beiden Lagerstellen der Schwingen beispielsweise in einem Gehäuse der erfindungsgemäßen Feststelleinrichtung entstehen, zumindest teilweise kompensieren.

Auch kann die erfindungsgemäße Feststelleinrichtung dahingehend weiterentwickelt sein, dass die zweite Schwinge gewinkelt ausgebildet ist mit einem ersten Schenkel und einem zweiten Schenkel, welche an einer Scheitelstelle fest miteinander verbunden sind, wobei der Kontaktabschnitt an einer an die Scheitelstelle angrenzenden Außenseite des ersten Schenkels und/oder des zweiten Schenkels angeordnet ist. Eine gewinkelte Ausgestaltung der zweiten Schwinge kann über den kleineren Winkel beschrieben werden, den die beiden Schenkel an der Scheitelstelle einschließen, beispielsweise ein Winkel von etwa 110°. Die Schenkel schließen diesen Winkel jeweils mit ihrer Innenseite ein, die jeweiligen Außenseiten der Schenkel schließen den größeren Komplementärwinkel ein. Durch ein Anordnen des Kontaktabschnitts an der Außenseite eines oder beider Schenkel angrenzend zur Scheitelstelle kann ebenfalls ein Abstand des Kontaktabschnitts insbesondere zur Lagerstelle der zweiten Schwinge und zur drehbaren Lagerung der Koppelstange an der zweiten Schwinge verändert und gezielt eingestellt werden. Auch auf diese Weise kann das Übersetzungsverhältnis des gesamten Koppelgetriebes auf besonders einfache Weise beeinflusst werden.

Ferner kann die erfindungsgemäße Feststelleinrichtung dadurch gekennzeichnet sein, dass der Kontaktabschnitt und/oder das Kontaktende abgerundet ausgebildet sind. Bei einer Bewegung der Elemente des Koppelgetriebes ändert sich insbesondere durch die Drehung der zweiten Schwinge um die zweite Lagerstelle die relative Positionierung des Kontaktabschnitts in Bezug auf das Kontaktende der Ankerstange. Durch eine abgerundete Ausgestaltung, beispielsweise folgend einem Kreis- oder Ellipsensegment, des Kontaktabschnitts und/oder des Kontaktendes kann dies kompensiert werden und bevorzugt in jeder Betriebsstellung des Koppelgetriebes ein Anschlagen des Kontaktendes am Kontaktabschnitt gewährleistet werden.

Auch kann die erfindungsgemäße Feststelleinrichtung dahingehend ausgebildet sein, dass die Feststelleinrichtung eine Rückstellfeder aufweist für ein Vorspannen des Sperrelements in Richtung dessen Sperrposition, wobei die Rückstellfeder an zumindest einem der folgenden Elemente angreift:
- erste Schwinge,
- zweite Schwinge,
- Koppelstange,
- Ankerstange.

Diese Liste ist nicht abgeschlossen, so dass die Rückstellfeder auch an anderen technisch sinnvollen Orten angreifen kann. Durch eine derartige Rückstellfeder kann auf besonders einfache Art ermöglicht werden, dass, zum Beispiel nach einem Überfahren der Position des Sperrabschnitts durch den Gleitstein bei einer Öffnungsbewegung der Tür, die erfindungsgemäße Feststelleinrichtung mit dem Sperrelement bereits in seiner Sperrposition eingestellt ist. Für ein Sperren des Gleitsteins ist somit lediglich noch ein Bestromen des Elektromagneten nötig, das bevorzugt automatisch, insbesondere durch entsprechend vorhandene Kontaktschalter und/oder berührungslose Auslöseschalter, erfolgt.

Ferner kann bei der erfindungsgemäßen Feststelleinrichtung vorgesehen sein, dass der Elektromagnet eine Magnetspule mit einer durchgehenden, bevorzugt zentralen, Spulenöffnung umfasst, wobei die Ankerstange die Spulenöffnung durchgreift, und wobei bevorzugt die Ankerstange in der Spulenöffnung verschiebbar gelagert ist. Magnetspulen stellen eine besonders einfache Art von Elektromagneten dar. Durch das Durchgreifen der Spulenöffnung der Magnetspule durch die Ankerstange kann ein Übertragen der durch den Elektromagneten erzeugten Magnetkraft auf die Ankerstange besonders effektiv und gleichzeitig platzsparend ermöglicht werden. Bei gleichzeitiger Lagerung der Ankerstange in der Spulenöffnung kann darüber hinaus auf weitere zusätzliche Lagerungseinrichtungen für die Ankerstange verzichtet werden.

Bevorzugt kann ferner bei der erfindungsgemäßen Feststelleinrichtung vorgesehen sein, dass an der Ankerstange eine Ankerplatte angeordnet ist, wobei der Elektromagnet im bestromten Zustand die Ankerplatte anzieht, so dass die Ankerplatte am Elektromagnet anschlägt. Die Ankerplatte erstreckt sich hierbei bevorzugt senkrecht zur Längserstreckung der Ankerstange. Ferner ist ein Durchmesser der Ankerplatte bevorzugt auf die Größe des Elektromagneten angepasst ausgebildet, insbesondere zum Beispiel entspricht der Durchmesser der Ankerplatte im Wesentlichen demjenigen der Magnetspule. Insgesamt kann durch die Ankerplatte eine Kraftübertragung vom Elektromagneten auf die Ankerstange optimiert werden. So kann sogar vorgesehen sein, dass nur die Ankerplatte aus einem Material besteht, das magnetisch angezogen wird, und die Ankerstange selbst aus einem unmagnetischen Material besteht.

Auch kann die erfindungsgemäße Feststelleinrichtung derart weiterentwickelt sein, dass die Ankerplatte und das Kontaktende an entgegengesetzten Enden der Ankerstange angeordnet sind für das Ausüben einer drückenden Kraft auf das Koppelgetriebe im bestromten Zustand des Elektromagneten. Wie voranstehend beschrieben, erfolgt die Kraftübertragung vom Elektromagneten auf das Koppelgetriebe über ein Anschlagen der Ankerstange an der zweiten Schwinge. Dies kann durch das Bereitstellen einer drückenden Kraft durch den bestromten Elektromagneten besonders einfach und sicher ermöglicht werden. Die Ankerplatte wird auf einer Seite des Elektromagneten von diesem angezogen. Da die Ankerstange die Magnetspule durchgreift, wird dadurch automatisch auf der anderen Seite des Elektromagnets die Ankerstange ausgefahren und drückt dadurch spätestens beim Erreichen ihrer Aktivstellung durch ein Anschlagen auf die zweite Schwinge.

Ferner kann die erfindungsgemäße Feststelleinrichtung dadurch gekennzeichnet sein, dass der Elektromagnet in seinem bestromten Zustand die Ankerstange mit einer Magnetkraft zwischen 50 N und 100 N in Richtung der Aktivstellung beaufschlagt. Derartige Elektromagneten sind kostengünstig in der Anschaffung und weisen insbesondere einen besonders kleinen Bauraumbedarf auf. So können beispielsweise Elektromagneten mit einem Spulendurchmesser von weniger als 20 mm eingesetzt werden, wodurch eine besonders kompakte Ausgestaltung der gesamten erfindungsgemäßen Feststelleinrichtung ermöglicht ist.

Gemäß einer weiteren Ausgestaltung kann bei der erfindungsgemäßen Feststelleinrichtung ferner vorgesehen sein, dass das Koppelgetriebe ein Übersetzungsverhältnis von 10 oder größer aufweist, mit dem es eine Magnetkraft des Elektromagneten in eine Haltekraft, mit der das Sperrelement die Bewegung des Gleitsteins sperrt, übersetzt. Um eine Schließbewegung des Gleitsteins von bekannten Türantrieben zu sperren, muss durch das Sperrelement oftmals eine Haltekraft von 500 bis zu über 1000 N aufgebracht werden. Durch ein Übersetzungsverhältnis von 10 oder größer, das durch das Koppelgetriebe bereitgestellt wird, reicht bereits eine deutlich kleinere Magnetkraft aus, beispielsweise von 50 bis 100 N, um den Gleitstein sicher zu sperren. Der erforderliche Elektromagnet kann somit kleiner und die gesamte erfindungsgemäße Feststelleinrichtung kompakter ausgebildet sein.

Gemäß einem zweiten Aspekt der Erfindung wird die Aufgabe gelöst durch einen Türantrieb zum automatischen Schließen einer Tür, aufweisend eine Gleitschiene und einen in der Gleitschiene verschiebbar gelagerten Gleitstein sowie eine Feststelleinrichtung zum Feststellen des Gleitsteins. Der erfindungsgemäße Türantrieb ist dadurch gekennzeichnet, dass die Feststelleinrichtung gemäß dem ersten Aspekt der Erfindung ausgebildet ist. Sämtliche Vorteile, die voranstehend in Bezug auf eine Feststelleinrichtung gemäß dem ersten Aspekt der Erfindung beschrieben worden sind, können somit auch durch einen Türantrieb gemäß dem zweiten Aspekt der Erfindung bereitgestellt werden, der die Feststelleinrichtung gemäß dem ersten Aspekt der Erfindung aufweist.

Darüber hinaus kann der erfindungsgemäße Türantrieb dahingehend ausgebildet sein, dass die Gleitschiene einen Aufnahmeabschnitt aufweist, bevorzugt umschließt, in dem die Feststelleinrichtung angeordnet ist. Insbesondere, wenn der Aufnahmeabschnitt von der Gleitschiene umschlossen ist, kann die Feststelleinrichtung vollständig in der Gleitschiene angeordnet werden. Insgesamt kann auf diese Weise die Feststelleinrichtung besonders einfach in den erfindungsgemäßen Türantrieb integriert werden.

Ferner kann der erfindungsgemäße Türantrieb dahingehend weiterentwickelt sein, dass die Gleitschiene als Profilbauteil mit zwei Aufnahmeebenen ausgebildet ist, wobei die eine der Aufnahmeebenen den Aufnahmeabschnitt für die Feststelleinrichtung bildet, und in der anderen der Aufnahmeebenen der Gleitstein verschiebbar gelagert ist. Ein Profilbauteil zeichnet sich insbesondere dadurch aus, dass die Aufnahmeebenen entlang einer Längserstreckung des Profilbauteils einen zumindest im Wesentlichen gleichbleibenden freien Querschnitt aufweisen. Somit kann die Feststelleinrichtung an verschiedenen Positionen entlang der Längserstreckung der Gleitschiene in einer der Aufnahmeebenen des Profilbauteils angeordnet werden, wodurch ein Sperren der Schließbewegung des Gleitsteins in der anderen Aufnahmeebene entsprechend ebenfalls an verschiedenen Positionen erfolgen kann. Da eine Position des Gleitsteins mit einer Öffnungsposition der Tür fest verknüpft ist, kann somit ein Offenhalten der Tür bei verschiedenen Öffnungswinkeln ermöglicht werden.

Die Erfindung wird im Folgenden mit Bezug auf Figuren beschrieben. Elemente mit gleicher Funktion und Wirkungsweise werden in den Figuren jeweils mit denselben Bezugszeichen versehen.

### Es zeigen schematisch:

- Fig. 1: einen Teil eines erfindungsgemäßen Türantriebs in einer Schnittansicht, und
- Fig. 2: eine Seitenansicht einer erfindungsgemäßen Feststelleinrichtung eines erfindungsgemäßen Türantriebs.

In Fig. 1 ist eine Schnittansicht einer Gleitschiene 110 eines erfindungsgemäßen Türantriebs 100 gezeigt. In der dargestellten Ausgestaltungsform ist die Gleitschiene 110 als ein Profilbauteil mit zwei Aufnahmeebenen 114, 116 ausgebildet. In der unteren Aufnahmeebene 116 ist ein Gleitstein 80 des erfindungsgemäßen Türantriebs 100 verschiebbar gelagert, wobei eine Verschieberichtung, die der Längserstreckung der Gleitschiene 110 entspricht, senkrecht zur Zeichenebene ausgerichtet ist. Die zweite, obere Aufnahmeebene 114 bildet einen Aufnahmeraum 112, in der die erfindungsgemäße Feststelleinrichtung 10 angeordnet ist. Dargestellt ist ebenfalls ein Sperrabschnitt 16 eines Sperrelements 14 der Feststelleinrichtung 10, das in den Fahrweg des Gleitsteins 80 hineinragt und diesen dadurch sperrt.

Fig. 2 zeigt nun eine Ausgestaltungsform der erfindungsgemäßen Feststelleinrichtung 10. Vom restlichen erfindungsgemäßen Türantrieb 100 ist nur der Gleitstein 80 gezeigt.

Der Gleitstein 80 wird durch den Sperrabschnitt 16 des Sperrelements 14 gesperrt, wodurch eine Schließbewegung 82 des Gleitsteins 80 verhindert ist. Im Ergebnis wird die mit dem Gleitstein 80 verbundene Tür offengehalten. Eine Rückstellfeder 12 sorgt dafür, dass, beispielsweise nach einem Überfahren des Sperrabschnitts 16 bei einem abgeschalteten Elektromagneten 60, der nachstehend noch näher erläutert ist, nach einer Auslenkung des Sperrelements 14 in seine Freigabeposition bei einer Öffnungsbewegung 84 des Gleitsteins 80, das Sperrelement 14 wieder in der in Fig. 2 dargestellten Sperrposition vorliegt. Bei dieser Bewegung des Sperrelements 14 in seine Sperrposition sind in der dargestellten Ausgestaltung eine erste Drehrichtung 34 der ersten Schwinge 30 und eine zweite Drehrichtung 40 der zweiten Schwinge 36 entgegengesetzt.

Wesentliches Element der erfindungsgemäßen Feststelleinrichtung 10 ist ein Koppelgetriebe 20, das eine Magnetkraft 72 des Elektromagneten 60 in eine Haltekraft 18, mit der die Schließbewegung 82 des Gleitsteins 80 gesperrt wird, übersetzt. Hierbei weist das abgebildete Koppelgetriebe 20 ein Übersetzungsverhältnis von 10 oder größer auf, so dass bereits einfache und insbesondere kleine beziehungsweise kompakte Elektromagneten 60 mit einer maximalen Magnetkraft 72 zwischen 50 und 100 N eingesetzt werden können.

Das Koppelgetriebe 20 umfasst eine um eine erste Lagerstelle 32 drehbare erste Schwinge 30, eine um eine zweite Lagerstelle 38 drehbare zweite Schwinge 36 sowie eine Koppelstange 44, die mit beiden Schwingen 30, 36 jeweils drehbar verbunden ist. Beide Schwingen 30, 36 sind als einarmige Hebel ausgebildet, wobei sich die Hebel jeweils zwischen der entsprechenden Lagerstelle 32, 38 und der jeweiligen drehbaren Verbindung zur Koppelstange 44 erstrecken.

Die erste Schwinge 30 bildet insbesondere das oben bereits beschriebene Sperrelement 14 mit dem Sperrabschnitt 16. Die zweite Schwinge 36 wiederum trägt einen Kontaktabschnitt 42, der für ein Anschlagen eines Kontaktendes 66 einer Ankerstange 64 vorgesehen ist. Wie abgebildet sind sowohl der Sperrabschnitt 16 als auch der Kontaktabschnitt 42 jeweils im mittleren Drittel der entsprechenden Schwinge 30, 36 angeordnet. Zusätzlich ist die zweite Schwinge 36 gewinkelt mit einem ersten Schenkel 52 und einem zweiten Schenkel 54 ausgeformt, die an einer Scheitelstelle 50 fest miteinander verbunden sind und einen Winkel von etwa 110° einschließen. Der Kontaktabschnitt 42 ist an einer Außenseite 56 des ersten Schenkels 52 angeordnet und wie auch das Kontaktende 66 der Ankerstange 64 abgerundet ausgebildet.

Zum Arretieren des Sperrelements 14 in seiner Sperrposition wird der Elektromagnet 60 bestromt. Dadurch wird eine Ankerplatte 68, die an der Ankerstange 64 angeordnet ist, vom Elektromagnet 60 angezogen. Insgesamt wird die Ankerstange 64 entlang ihrer Bewegungsrichtung 70 durch den Elektromagneten 60 in die in Fig. 2 gezeigte Aktivstellung verschoben. Insbesondere durchgreift die Ankerstange 64 eine zentrale Spulenöffnung 62 einer Magnetspule des Elektromagneten 60, wobei wie abgebildet die Ankerstange 64 in der Spulenöffnung 62 bevorzugt auch gelagert ist, so dass das Kontaktende 66 der Ankerstange 64 eine drückende Kraft auf den Kontaktabschnitt 42 und damit auf das gesamte Koppelgetriebe 20 ausübt. Da die Ankerplatte 68 durch die Magnetkraft 72 festgehalten ist, ist auch eine Bewegung sämtlicher Elemente des Koppelgetriebes 20, nämlich beider Schwingen 30, 36 und der Koppelstange 44, blockiert und dadurch das Sperrelement 14 in seiner Sperrposition arretiert.

Die gesamte Ausgestaltung des Koppelgetriebes 20, insbesondere die Positionen der Lagerstellen 32, 38, Drehrichtungen 34, 40 der Schwingen 30, 36, Längen der Abstände zwischen den Lagerstellen 32, 38 und den drehbaren Verbindungen zur Koppelstange 44 beziehungsweise den Positionen des Sperrabschnitts 16 oder des Kontaktabschnitts 42, ist derart gewählt, dass das oben erwähnte Übersetzungsverhältnis von größer als 10 ermöglicht werden kann. Dies ist für die Schließkräfte, die bei den üblicherweise eingesetzten Schließmechaniken der Türantriebe 10 auftreten, ausreichend, um das automatische Schließen der Tür zu sperren.

Bei einem Ende der Bestromung des Elektromagneten 60, sei es aktiv durch ein Ausschalten der Stromversorgung oder passiv durch beispielsweise einen Stromausfall bei einem Brand, endet das Arretieren des Sperrelements 14 und der Gleitstein 80 kann den Sperrabschnitt 16 einfach wegdrücken. Hierfür kann der Gleitstein 80 und/oder der Sperrabschnitt 16 eine entsprechend ausgebildete Anlaufschräge aufweisen. Zusätzlich kann, sollte bei gesperrtem Sperrelement 14 und somit offengehaltener Tür ein Schließen der Tür gewünscht sein, das Sperrelement 16 auch durch manuelle Krafteinwirkung auf die Tür und damit mittelbar auf den Gleitstein 80 überdrückt werden. In diesem Fall muss manuell eine derart hohe Kraft bereitgestellt werden, so dass die Ankerplatte 68 vom Elektromagneten 60 abgehoben wird.

### Bezugszeichenliste

- 10: Feststelleinrichtung
- 12: Rückstellfeder
- 14: Sperrelement
- 16: Sperrabschnitt
- 18: Haltekraft

- 20: Koppelgetriebe

- 30: Erste Schwinge
- 32: Erste Lagerstelle
- 34: Erste Drehrichtung
- 36: Zweite Schwinge
- 38: Zweite Lagerstelle
- 40: Zweite Drehrichtung
- 42: Kontaktabschnitt
- 44: Koppelstange

- 50: Scheitelstelle
- 52: Erster Schenkel
- 54: Zweiter Schenkel
- 56: Außenseite

- 60: Elektromagnet
- 62: Spulenöffnung
- 64: Ankerstange
- 66: Kontaktende
- 68: Ankerplatte
- 70: Bewegungsrichtung
- 72: Magnetkraft

- 80: Gleitstein
- 82: Schließbewegung
- 84: Öffnungsbewegung

- 100: Türantrieb

- 110: Gleitschiene
- 112: Aufnahmeabschnitt
- 114: Aufnahmeebene
- 116: Aufnahmeebene

## Patentansprüche

1. Feststelleinrichtung (10) zum Feststellen eines in einer Gleitschiene (110) verschiebbar gelagerten Gleitsteins (80) eines Türantriebs (100) zum automatischen Schließen einer Tür, wobei die Feststelleinrichtung (10) ein Sperrelement (14) mit einem Sperrabschnitt (16) und einen bestrombaren Elektromagneten (60) aufweist, wobei das Sperrelement (14) zwischen einer Freigabeposition und einer Sperrposition bewegbar ist und im montierten Zustand in seiner Sperrposition mit dem Sperrabschnitt (16) eine mit einer Schließbewegung (82) der Tür gekoppelte Bewegung des Gleitsteins (80) am Sperrelement (14) vorbei sperrt, und wobei der Elektromagnet (60) in seinem bestromten Zustand das Sperrelement (14) in seiner Sperrposition arretiert,
**dadurch gekennzeichnet,**
**dass** die Feststelleinrichtung (10) ein Koppelgetriebe (20) aufweist, wobei das Koppelgetriebe (20) eine erste Schwinge (30), eine zweite Schwinge (36) und eine sowohl mit der ersten Schwinge (30) als auch mit der zweiten Schwinge (36) drehbar verbundene Koppelstange (44) umfasst, wobei die erste Schwinge (30) das Sperrelement (14) bildet und die zweite Schwinge (36) einen Kontaktabschnitt (42) für ein Anschlagen eines Kontaktendes (66) einer durch den Elektromagnet (60) verschiebbaren Ankerstange (64) aufweist, wobei der Elektromagnet (60) in seinem bestromten Zustand die Ankerstange (64) in eine Aktivstellung verschiebt, und dadurch über das Koppelgetriebe (20) das Sperrelement (14) in dessen Sperrposition arretiert.

2. Feststelleinrichtung (10) nach Anspruch 1,
**dadurch gekennzeichnet,**
**dass** die erste Schwinge (30) als einarmiger Hebel mit einer drehbaren Lagerung an einem ersten Ende des Hebels um eine erste Lagerstelle (32) und mit einer drehbaren Verbindung mit der Koppelstange (44) an einem entgegengesetzten zweiten Ende des Hebels ausgebildet ist, und/oder dass die zweite Schwinge (36) als einarmiger Hebel mit einer drehbaren Lagerung um eine zweite Lagerstelle (38) an einem ersten Ende des Hebels und mit einer drehbaren Verbindung mit der Koppelstange (44) an einem entgegengesetzten zweiten Ende des Hebels ausgebildet ist.

3. Feststelleinrichtung (10) nach Anspruch 2,
**dadurch gekennzeichnet,**
**dass** der Sperrabschnitt (16) zwischen den beiden Enden der ersten Schwinge (30), bevorzugt im mittleren Drittel der ersten Schwinge (30), angeordnet ist, und/oder
**dass** der Kontaktabschnitt (42) zwischen den beiden Enden der zweiten Schwinge (36), bevorzugt im mittleren Drittel der zweiten Schwinge (36), angeordnet ist.

4. Feststelleinrichtung (10) nach Anspruch 2 oder 3,
**dadurch gekennzeichnet,**
**dass** sich bei einer Bewegung des Sperrelements (14) in seine Sperrposition die erste Schwinge (30) um die erste Lagerstelle (32) in einer ersten Drehrichtung (34) und die zweite Schwinge (36) um die zweite Lagerstelle (38) in einer zweiten Drehrichtung (40) drehen, wobei die erste Drehrichtung (34) und die zweite Drehrichtung (40) entgegengesetzt sind.

5. Feststelleinrichtung (10) nach einem der vorstehenden Ansprüche 2 bis 4, **dadurch gekennzeichnet,**
**dass** die zweite Schwinge (36) gewinkelt ausgebildet ist mit einem ersten Schenkel (52) und einem zweiten Schenkel (54), welche an einer Scheitelstelle (50) fest miteinander verbunden sind, wobei der Kontaktabschnitt (42) an einer an die Scheitelstelle (50) angrenzenden Außenseite (56) des ersten Schenkels (52) und/oder des zweiten Schenkels (54) angeordnet ist.

6. Feststelleinrichtung (10) nach einem der vorstehenden Ansprüche,
**dadurch gekennzeichnet,**
**dass** der Kontaktabschnitt (42) und/oder das Kontaktende (66) abgerundet ausgebildet sind.

7. Feststelleinrichtung (10) nach einem der vorstehenden Ansprüche,
**dadurch gekennzeichnet,**
**dass** die Feststelleinrichtung (10) eine Rückstellfeder (12) aufweist für ein Vorspannen des Sperrelements (14) in Richtung dessen Sperrposition, wobei die Rückstellfeder (12) an zumindest einem der folgenden Elemente angreift:
- erste Schwinge (30),
- zweite Schwinge (36),
- Koppelstange (44),
- Ankerstange (64).

8. Feststelleinrichtung (10) nach einem der vorstehenden Ansprüche,
**dadurch gekennzeichnet,**
**dass** der Elektromagnet (60) eine Magnetspule mit einer durchgehenden, bevorzugt zentralen, Spulenöffnung (62) umfasst, wobei die Ankerstange (64) die Spulenöffnung (62) durchgreift, und wobei bevorzugt die Ankerstange (64) in der Spulenöffnung (62) verschiebbar gelagert ist.

9. Feststelleinrichtung (10) nach Anspruch 8,
**dadurch gekennzeichnet,**
**dass** an der Ankerstange (64) eine Ankerplatte (68) angeordnet ist, wobei der Elektromagnet (60) im bestromten Zustand die Ankerplatte (68) anzieht, so dass die Ankerplatte (68) am Elektromagnet (60) anschlägt.

10. Feststelleinrichtung (10) nach Anspruch 9,
**dadurch gekennzeichnet,**
**dass** die Ankerplatte (68) und das Kontaktende (66) an entgegengesetzten Enden der Ankerstange (64) angeordnet sind für das Ausüben einer drückenden Kraft auf das Koppelgetriebe (20) im bestromten Zustand des Elektromagneten (60).

11. Feststelleinrichtung (10) nach einem der vorstehenden Ansprüche, **dadurch gekennzeichnet,**
**dass** der Elektromagnet (60) in seinem bestromten Zustand die Ankerstange (64) mit einer Magnetkraft (72) zwischen 50 N und 100 N in Richtung der Aktivstellung beaufschlagt.

12. Feststelleinrichtung (10) nach einem der vorstehenden Ansprüche, **dadurch gekennzeichnet,**
**dass** das Koppelgetriebe (20) ein Übersetzungsverhältnis von 10 oder grö-βer aufweist, mit dem es eine Magnetkraft (72) des Elektromagneten (60) in eine Haltekraft (18), mit der das Sperrelements (14) die Bewegung des Gleitsteins (80) sperrt, übersetzt.

13. Türantrieb (100) zum automatischen Schließen einer Tür, aufweisend eine Gleitschiene (110) und einen in der Gleitschiene (110) verschiebbar gelagerten Gleitstein (80) sowie eine Feststelleinrichtung (10) zum Feststellen des Gleitsteins (80),
**dadurch gekennzeichnet,**
**dass** die Feststelleinrichtung (10) nach einem der vorstehenden Ansprüche ausgebildet ist.

14. Türantrieb (100) nach Anspruch 13,
**dadurch gekennzeichnet,**
**dass** die Gleitschiene (110) einen Aufnahmeabschnitt (112) aufweist, bevorzugt umschließt, in dem die Feststelleinrichtung (10) angeordnet ist.

15. Türantrieb (100) nach Anspruch 14,
**dadurch gekennzeichnet,**
**dass** die Gleitschiene (110) als Profilbauteil mit zwei Aufnahmeebenen (114, 116) ausgebildet ist, wobei die eine der Aufnahmeebenen (114, 116) den Aufnahmeabschnitt (112) für die Feststelleinrichtung (10) bildet, und in der anderen der Aufnahmeebenen (114, 116) der Gleitstein (80) verschiebbar gelagert ist.
